# EUROPÄISCHE PATENTSCHRIFT

(11) **EP 2 065 175 B1**
(45) Veröffentlichungstag und Bekanntmachung des Hinweises auf die Patenterteilung: **30.07.2014**
(21) Anmeldenummer: 08018777.6
(22) Anmeldetag: 28.10.2008
(51) Int. Cl.: B30B 11/08, B30B 15/00

(54) **Rundlaufpresse**
Rotary tablet compactor
Presse à comprimés rotative

(30) Priorität: 30.11.2007 DE 102007057790
(43) Veröffentlichungstag der Anmeldung: 03.06.2009
(73) Patentinhaber: Fette GmbH, 21493 Schwarzenbek (DE)
(72) Erfinder: Lüneburg, Peter, 23919 Berkenthin (DE); Dederichs, Matthias, 20535 Hamburg (DE); Arndt, Ulrich, 21481 Lauenburg (DE)
(74) Vertreter: Graalfs, Edo

(56) Entgegenhaltungen:
- WO-A-02/074528
- WO-A-03/020499
- JP-A- 11 207 499
- US-A- 5 762 978
- US-A1- 2004 191 347

## Beschreibung

Die Erfindung bezieht sich auf eine Rundlaufpresse nach dem Oberbegriff des Patentanspruchs 1.

Bei einer Rundlaufpresse ist ein Rotor in einem Gestell um eine Hochachse drehbar gelagert und angetrieben. Der zumeist einteilige Rotorkörper enthält eine obere und eine untere Stempelaufnahme für Ober- und Unterstempel, welche in Bohrungen achsparallel geführt sind. Die Pressstempel wirken mit Bohrungen einer Matrizenscheibe zusammen, die entweder einteilig mit dem Rotorkörper geformt ist oder ein getrenntes Teil darstellt. Aus DE 10 2004 040 163 ist auch bekannt geworden, die Matrizenscheibe aus einzelnen Segmenten zusammenzusetzen.

Während der Umdrehung des Rotors werden die Pressstempel axial bewegt. Ein Großteil der Bewegungen wird von Steuerkurven bewerkstelligt. Zu diesem Zweck sind an Kurvenhaltern im Gestell Steuerkurvenelemente angebracht, welche mit der Oberseite und/oder der Unterseite des Kopfs der Pressstempel zusammenwirken. Lediglich im Bereich von Pressstationen mit oberer und unterer Druckrolle sind die Pressstempel nicht von Steuerkurven geführt.

Aus Gründen des Verschleißes oder einer Änderung der Spezifikation ist erforderlich, die Führungskurvenelemente auszubauen und durch andere zu ersetzen. Hierfür ist im Stand der Technik erforderlich, Maschinenverkleidungsteile und die Fülleinrichtung aus dem Pressengestell zu entfernen und mehrere Stempel oder die Matrizenscheibe mit den Pressstempeln auszubauen. Außerdem ist in der Maschine befindliches Pulver abzusaugen. Der Montageaufwand ist daher erheblich. Außerdem ist während der Montagezeit der Betrieb der Rundlaufpresse naturgemäß unterbrochen. Der Austausch von Steuerkurvenelementen führt daher zu einer erheblichen Unterbrechung der Produktionszeit.

Aus WO 02/074528 ist bekannt geworden, die unteren Steuerkurventeile bei einer Rundlaufpresse zweiteilig auszuführen und radial bewegbar zu gestalten. Es ist jedoch bei der bekannten Presse nicht möglich, die Steuerkurventeile vor dem Ausbau der Stempel zu entfernen.

Aus JP 11 207499 ist bekannt geworden, ein die Oberstempel einer Rundlaufpresse führendes Steuerkurvenelement zweiteilig auszuführen. Durch Entfernen von zwei Führungsbauteilen nach dem Lösen von Schrauben lassen sich die Oberstempel entfernen. Die Entfernung aller Führungsbauteile sowohl für Ober- als auch Unterstempel unter Belassung der Stempel in der Maschine ist nicht möglich.

Aus WO 03/020499 ist eine Rundlaufpresse gemäß dem Oberbegriff des Anspruchs 1 bekannt geworden, die Unterstempel bei einer Rundläuferpresse mit ihren Köpfen durch Steuerkurventeile zu führen, die sowohl innen als auch außen einen Kopf angreifen. Durch Lösen von Schrauben lassen sich die Steuerkurventeile radial bewegen. Lediglich das äußere Steuerkurventeil kann jedoch durch axiales Bewegen ausgebaut werden. Das Innere Steuerkurventeil kann hingegen vor Entfernen der Stempel nicht herausbewegt werden.

Der Erfindung liegt die Aufgabe zugrunde, eine Rundlaufpresse zu schaffen, bei der Steuerkurvenelemente ausgebaut werden können, ohne die Pressstempel vorher zu entfernen.

Diese Aufgabe wird durch die Merkmale des Patentanspruchs 1 gelöst.

Bei der Erfindung ist mindestens ein in Laufrichtung der Pressstempel die Pressstempelköpfe radial innen und/oder ein radial außen führendes Steuerkurventeil vorgesehen. Erfindungsgemäß sind die Steuerkurventeile lösbar am Kurventräger befestigt und können - wenn gelöst - radial von den Stempelköpfen fort bewegt werden, und zwar soweit, dass sie parallel zur Rotorachse an den Stempelköpfen vorbei nach oben oder unten herausgenommen werden können. Es versteht sich, dass die Steuerkurventeile nur von der Seite von den Pressstempeln radial fort bewegt werden kann, an der sie an den Pressstempelköpfen anliegen.

Bei gegenüberliegend an den Stempelköpfen angreifenden Steuerkurventeilen sind die Steuerkurvenabschnitte jeweils einem eigenen Steuerkurventeil zugeordnet. Beide Steuerkurventeile sind lösbar am Kurventräger befestigt. Beide Steuerkurventeile weisen einen Steuerkurvenabschnitt auf, die auf gegenüberliegenden Seiten an den Köpfen der Pressstempel angreifen. Die Anordnung der Steuerkurventeile relativ zum Kurventräger ist derart, dass die Steuerkurventeile nach dem Lösen vom Kurventräger zunächst radial auseinanderbewegbar und anschließend parallel zur Achse des Rotors bewegt werden können.

Das Steuerkurvenelement bei der Erfindung ist zweigeteilt und die Einzelteile können getrennt entfernt werden, ohne dass hierfür die Pressstempel zuvor entnommen werden müssen. Die Pressstempel können daher in der Presse verbleiben. Der Wechsel der Steuerkurvenelemente kann bei der Erfindung schnell vonstatten gehen, wodurch geringere Stillstandszeiten bei einer Umrüstung nötig werden.

Besonders vorteilhaft ist die Erfindung bei dem Einsatz von Rundlaufpressen, bei denen beabsichtigt ist, auch zu Reinigungszwecken Rotor und Pressstempel in der Presse zu belassen. Dies ist möglich, indem der Rotor von einem dichtenden Gehäuse umgeben ist, das einen relativ kleinen Pressraum innerhalb des Pressengehäuses bildet. Das Gehäuse ist so ausgeführt, dass die aus dem Rotor herausragenden oberen und unteren Enden der Pressstempel, die mit den Steuerkurven zusammenwirken, außerhalb des Pressraums liegen. Die Pressstempel sind ihrerseits dichtend in den Bohrungen der Stempelaufnahmen geführt.

In einer Ausgestaltung der Erfindung weisen die Steuerkurventeile radiale Flanschabschnitte auf, wobei der Flanschabschnitt des radial äußeren Steuerkurventeils den Flanschabschnitt des radial inneren Steuerkurventeils überdeckt. In einer weiteren Ausführungsform ist vorgesehen, dass die Flanschabschnitte gegeneinander gespannt sind, wenn sie mittels Schrauben am Kurventräger befestigt sind.

Es sind verschiedene Anbringungsweisen der Steuerkurventeile am Kurventräger denkbar. Eine besteht nach einer Ausgestaltung der Erfindung darin, dass das radial innere Steuerkurventeil am Kurventräger befestigt ist und das radial äußere Steuerkurventeil am radial inneren Steuerkurventeil befestigt ist. Alternativ kann nach einer anderen Ausgestaltung der Erfindung vorgesehen sein, dass das innere Steuerkurventeil einen radial nach außen weisen Flanschabschnitt aufweist, der den äußeren Steuerkurventeil überdeckt.

Ausführungsbeispiele der Erfindung werden nachfolgend anhand von Zeichnungen näher erläutert.
- Fig. 1: zeigt schematisch die Abwicklung eines Rotors einer Tablettenpresse gemäß Fig. 2.
- Fig. 2: zeigt den schematischen Aufbau einer Rundlaufpresse mit Führungskurvenelementen nach dem Stand der Technik.
- Fig. 3: zeigt perspektivisch einen Teil eines Rotors mit erfindungsgemäßem Steuerkurvenelement.
- Fig. 4: zeigt eine ähnliche Darstellung wie Fig. 3, jedoch von der entgegengesetzten Seite des Steuerkurvenelements.
- Fig. 5: zeigt perspektivisch die auseinandergebauten Steuerkurventeile des Steuerkurvenelements nach den Fign. 3 und 4.
- Fig. 6: zeigt eine zweite Ausführungsform eines Steuerkurvenelements.
- Fig. 7: zeigt eine dritte Ausführungsform eines Steuerkurvenelements.

- Fig. 8: zeigt einen Schnitt durch die Darstellung nach Fig. 4.
- Fign. 9 - 12: zeigen die Schritte zum Ausbau der Steuerkurventeile des Steuerkurvenelements nach Fig. 8.

Ein Gestell 10 einer Rundlaufpresse nach Fig. 2 weist eine untere Plattform 12 und eine obere Plattform 14 auf. Die untere Plattform 12 lagert eine Antriebswelle, welche über ein Getriebe 18 von einem Elektromotor 20 angetrieben ist. Auf der Welle 16 sitzt ein Rotor 22, der eine obere Stempelaufnahme 24 und eine untere Stempelaufnahme 26 aufweist für Oberstempel 28 und Unterstempel 30. Die Pressstempel 28, 30 wirken mit Bohrungen einer Matrizenscheibe 32 zusammen, die im gezeigten Fall einteilig mit dem Rotor 22 geformt ist.

In Fig. 2 hält ein oberer Kurventräger 34 ein Steuerkurvenelement 36. Ein unterer Kurventräger 38 hält ein unteres Steuerkurvenelement 40. Im Bereich einer Druckstation wirken auf die Köpfe der Pressstempel 28, 30 eine obere Druckrolle 42 und eine untere Druckrolle 44. Im Bereich der Druckrollen werden die Pressstempel 28, 30 in die Matrizenbohrungen hineingepresst zwecks Komprimierung des pulverförmigen Materials in den Bohrungen, das zuvor von einer nicht gezeigten Füllvorrichtung in die Bohrungen eingetragen worden ist. Die gezeigte Rundlaufpresse nach Fig. 2 entspricht dem Stand der Technik.

In Fig. 1 ist eine Abwicklung des Rotors gezeigt. Gleiche Teile sind mit gleichen Bezugszeichen versehen. Bei 46 ist eine Füllvorrichtung gezeigt, welche Matrizenbohrungen 48 der Matrizenscheibe 32 mit pulverförmigem Material füllt. Man erkennt, dass außerhalb der Druckrollen 42, 44 bzw. 42a, 44a die Köpfe der Pressstempel 28, 30 mit Hilfe von oberen Steuerkurvenelementen 50 und unteren Steuerkurvenelementen 52 geführt sind. Im Bereich 54 findet das Befüllen statt. Im Bereich 56 findet ein Dosieren des Pressmaterials statt, wobei die Position der Unterstempel 30 das Füllvolumen vorgeben. Durch die Druckrollen 42, 44 erfolgt eine Vorpressung. Durch die Druckrollen 42a, 44a erfolgt die Hauptpressung. Im Bereich 58 werden die Presslinge von den Unterstempeln 30 ausgestoßen.

In den Fign. 3 und 4 ist perspektivisch der Rotor 22 gemäß Fig. 2 angedeutet. Man erkennt bei 28 einen Oberstempel mit einem Kopf 60. Außerdem erkennt man in Fig. 3 Bohrungen 62, welche Oberstempel 28 führen. In den Fign. 3 und 4 ist außerdem ein Steuerkurvenelement 64 gezeigt, das aus einem radial äußeren Steuerkurventeil 66 und einem radial inneren Steuerkurventeil 68 zusammengesetzt ist. Jedes Steuerkurventeil 66, 68 besitzt einen Steuerkurvenabschnitt 70 bzw. 72. Zusammengesetzt, wie in den Fign. 3 und 4 gezeigt, bilden die Steuerkurvenabschnitte 70, 72 eine Steuerkurve in dem gezeigten Bereich am Umfang des Rotors 22.

Das Zusammenwirken der Steuerkurventeile 66, 68 ist in Fig. 8 zu erkennen. Steuerkurvenabschnitte 70, 72 untergreifen den Stempelkopf 60, wobei ein weiterer Steuerkurvenabschnitt 74 mit der Oberseite des Stempelkopfs 60 zusammenwirkt. Das äußere Steuerteil 66 weist einen radial nach innen weisenden Flansch 76 auf. Inneres Steuerteil 68 weist einen radial nach innen weisenden Flansch 78 aus. Letzterer liegt auf einer planen Fläche eines Kurventrägers 80, und der Flansch 76 liegt auf einer zugeordneten höheren Fläche des Kurventrägers 80 auf. Die beiden Flansche 76, 78 werden mit Hilfe von Schrauben, wie sie bei 82 in Fign. 3 und 4 zu erkennen sind, am Kurventräger 80 befestigt. Man erkennt aus Fig. 8, dass die Ausnehmung im Kurvensteuerteil 66, welche den Kopf 60 des Stempels 28 aufnimmt, breiter ist als für die Führung erforderlich wäre. Es ist mithin ein Freiraum 84 geschaffen. Man erkennt ferner, dass zwischen dem Kurventräger 80 und dem Steuerteil 68 ein Spalt 86 verbleibt.

Werden die Schrauben, wie in Fig. 9 gezeigt, entfernt, kann das äußere Steuerkurventeil 66 radial nach außen bewegt werden bis in Anlage an eine Berandung 90 des Rotors 22. Dabei bewegt sich der Stempelkopf 60 in den Freiraum 84 und stößt gegen die zugekehrte Seite der Ausnehmung des Steuerteils 66 an. Wie sich aus Fig. 10 ergibt, kann das Steuerteil 66 nunmehr nach oben bewegt und vom Stempelkopf 60 befreit werden. In Fig. 11 ist gezeigt, wie anschließend das Steuerkurventeil 68 radial nach innen verschoben werden kann und den Freiraum 86 beseitigt. Dabei liegt das Steuerkurventeil 68 gegen den Kurventräger 80 an. Wie aus Fig. 12 dann zu sehen, kann auch das innere Steuerteil 68 nach oben entfernt werden.

Man erkennt, dass das Steuerkurvenelement 64 vollständig entfernt werden kann, ohne dass die Pressstempel 28 ausgebaut werden müssen. Gleichwohl ist natürlich ein Ausbau der Pressstempel möglich, wenn beispielsweise eine andere Spezifikation verwendet werden soll.

Das in den Fign. 3 und 4 bzw. 8 bis 12 dargestellte Steuerkurvenelement 64 ist in Fig. 5 auseinandergezogen dargestellt. Die Fign. 6 und 7 zeigen andere konstruktive Ausgestaltungen. Die Ausführungsform nach Fig. 6 weist ein inneres Steuerteil 68a und eine äußeres Steuerteil 66a auf. Die Steuerkurvenabschnitte 70, 72 gleichen denen nach Fig. 5. Während in Fig. 5 beide Steuerteile 66, 68 über Flansche 76, 78 am Kurventräger 80 befestigt werden, wird bei der Ausführungsform nach Fig. 6 das äußere Steuerteil 66a am inneren Steuerteil 68a befestigt. Ein radial nach außen weisender Flansch 92 des inneren Steuerteils 68a überdeckt dabei die Oberseite des äußeren Steuerteils 66a.

Bei der Ausführungsform nach Fig. 7 gleicht das äußere Steuerteil 66b weitgehend dem Steuerteil 66a nach Fig. 6. Man erkennt auch eine Bohrung 94 für die Verschraubung mit dem inneren Steuerteil 68b, dass ebenfalls Bohrungen 96 aufweist. Im gezeigten Fall fluchten die Oberseiten der Steuerteile 68b, 66b. Das innere Steuerteil 68b wird wiederum mit Hilfe des Flansches 78 an in diesen Figuren nicht gezeigtem Kurventräger 80 gemäß den Fign. 8 bis 12 befestigt.

## Patentansprüche

1. Rundlaufpresse mit einem Gestell (10), einem im Gestell (10) um eine vertikale Achse drehbar gelagerten und angetriebenen Rotor (22), der eine obere und eine untere Pressstempelaufnahme aufweist für Ober- und Unterstempel (28, 30), die mit Bohrungen einer Matrizenscheibe (32) des Rotors (22) zusammenwirken, und oberen und unteren Steuerkurvenelementen (36, 40), die an einem Kurventräger (34, 38, 80) des Gestells (10) lösbar befestigbar sind und während der Rotation des Rotors (22) mittels Steuerkurvenabschnitten (70, 72, 74) Köpfe der Pressstempel (28, 30) führen, wobei mindestens ein Steuerkurvenelement (36, 40) auf gegenüberliegenden Seiten der Pressstempelköpfe von einem radial innen und einem radial außen liegenden Steuerkurventeil (66, 68) gebildet ist, die lösbar am Kurventräger (34, 38, 80) befestigbar sind und jedes Steuerkurventeil nach gelöster Befestigung radial von den Pressstempelköpfen fort bewegbar ist, **dadurch gekennzeichnet, dass** der Kurventräger (34, 38, 80) radial innerhalb der Steuerkurvenelemente (36, 40) angeordnet ist und die Steuerkurventeile (66, 68) am Kurventräger (34, 38, 80) so angebracht sind, dass sie nach ihrer radialen Bewegung parallel zur Rotorachse an den Stempelköpfen (60) vorbei nach oben bzw. nach unten herausnehmbar sind.

2. Rundlaufpresse nach Anspruch 1, **dadurch gekennzeichnet, dass** eine die Stempelköpfe (60) aufnehmende Ausnehmung des äußeren Steuerkurventeils (66) einen inneren ersten Freiraum (84) aufweist für die teilweise Aufnahme der Stempelköpfe (60) bei der radialen Bewegung des äußeren Steuerkurventeils (66, 66a, 66b) nach außen und zwischen dem inneren Steuerkurventeil (68, 68a, 68b) und dem Kurventräger ein zweiter Freiraum (86) vorgesehen ist für die Freigabe der Stempelköpfe bei radialer Bewegung des inneren Steuerkurventeils.

3. Rundlaufpresse nach Anspruch 1 oder 2, **dadurch gekennzeichnet, dass** das Steuerkurvenelement bzw. die Steuerkurventeile (66, 68) radiale Flanschabschnitte (76, 78) aufweisen, die auf einer radial ebenen Fläche des Kurventrägers aufliegen, wobei die radiale Fläche eine Führung für die radiale Bewegung des Steuerkurvenelements bzw. - des Steuerkurventeils bildet.

4. Rundlaufpresse nach Anspruch 3, **dadurch gekennzeichnet, dass** ein Flanschabschnitt (76) des radial äußeren Steuerkurventeils (66) einen Flanschabschnitt (78) des radial inneren Steuerkurventeils (68) überdeckt.

5. Rundlaufpresse nach Anspruch 4, **dadurch gekennzeichnet, dass** die Flanschabschnitte (76, 78) gegeneinander gespannt sind, wenn sie mittels Schrauben (82) am Kurventräger (80) befestigt sind.

6. Rundlaufpresse nach Anspruch 2 bis 5, **dadurch gekennzeichnet, dass** das radial innere Steuerkurventeil (68a, 68b) am Kurventräger (80) befestigt ist und das radial äußere Steuerkurventeil (66a, 66b) an dem radial inneren Steuerkurventeil (68a, 68b) befestigt ist.

7. Rundlaufpresse nach Anspruch 6, **dadurch gekennzeichnet, dass** das innere Steuerkurventeil (68a) einen radial nach außen weisenden Flanschabschnitt (92) hat, der den äußeren Steuerkurventeil (66a) überdeckt.

8. Rundlaufpresse nach einem der Ansprüche 2 bis 7, **dadurch gekennzeichnet, dass** die Steuerkurvenabschnitte (70, 72) mit der Unterseite der Stempelköpfe (60) in Eingriff sind und der Steuerkurvenabschnitt des äußeren Steuerkurventeils (66) auch mit der Oberseite der Stempelköpfe so ein Eingriff ist, dass das äußere Steuerkurventeil (66) radial nach außen bewegbar ist.

9. Rundlaufpresse nach einem der Ansprüche 2 bis 8, **dadurch gekennzeichnet, dass** die Flanschabschnitte (76, 78) bei den Steuerkurventeilen auf radialen ebenen Flächenabschnitten des Kurventrägers (80) auflegen.

## Claims

1. A rotary tablet compactor with a frame (10), a rotor (22), which is pivot-mounted in the frame (10) around a vertical axis and driven and which has upper and lower punch holding means for upper and lower punches (28, 30), which work together with bore holes of a die plate (32) of the rotor (22), and upper and lower control cam elements (36, 40), which are releasably fastenable on a cam carrier (34, 38, 80) of the frame (10) and guide heads of the punches (28, 30) during the rotation of the rotor (22) by means of control cam sections (70, 72, 74), wherein at least one control cam element (36, 40) is formed on opposite-lying sides of the punch heads by a radially inward and a radially outward lying control cam part (66, 68), which are releasably fastenable on the cam carrier (34, 38, 80) and each control cam part can be moved away radially by the punch heads after disengaged fastening, **characterized in that** the cam carrier (34, 38, 80) is arranged radially within the control cam elements (36, 40) and the control cam parts (66, 68) are attached to the cam carrier (34, 38, 80) such that they are removable upwards or respectively downwards past the punch heads (60) after their radial movement parallel to the rotor axis.

2. The rotary tablet compactor according to claim 1, **characterized in that** a recess of the outer control cam part (66) receiving the punch heads (60) has a first inner free space (84) for partially receiving the punch heads (60) during the radial movement of the outer control cam part (66, 66a, 66b) upwards and between the inner control cam part (68, 68a, 68b) and the cam carrier a second free space (86) is provided for releasing the punch heads during radial movement of the inner control cam part.

3. The rotary tablet compactor according to claim 1 or 2, **characterized in that** the control cam element or respectively the control cam parts (66, 68) have radial flange sections (76, 78), which rest on a radially level surface of the cam carrier, wherein the radial surface forms a guide for the radial movement of the control cam element or respectively of the control cam part.

4. The rotary tablet compactor according to claim 3, **characterized in that** a flange section (76) of the radially outer control cam part (66) overlaps a flange section (78) of the radially inner control cam part (68).

5. The rotary tablet compactor according to claim 4, **characterized in that** the flange sections (76, 78) are tensioned against each other when they are fastened by means of screws (82) on the cam carrier (80).

6. The rotary tablet compactor according to claims 2 to 5, **characterized in that** the radially inner control cam part (68a, 68b) is fastened on the cam carrier (80) and the radially outer control cam part (66a, 66b) is fastened on the radially inner control cam part (68a, 68b).

7. The rotary tablet compactor according to claim 6, **characterized in that** the inner control cam part (68a) has a radially outward pointing flange section (92), which overlaps the outer control cam part (66a).

8. The rotary tablet compactor according to one of claims 2 to 7, **characterized in that** the control cam sections (70, 72) are in engagement with the bottom side of the punch heads (60) and the control cam section of the outer control cam part (66) are also in engagement with the top side of the punch heads such that the outer control cam part (66) can be moved radially outward.

9. The rotary tablet compactor according to one of claims 2 to 8, **characterized in that** the flange sections (76, 78) next to the control cam parts rest on radially level surface sections of the cam carrier (80).

## Revendications

1. Presse rotative avec un bâti (10), un rotor (22) entraîné et supporté en rotation dans le bâti (10) autour d'un axe vertical et qui présente un logement de poinçons de presse supérieur et un logement de poinçons de presse inférieur pour des poinçons (28, 30) supérieur et inférieur qui coopèrent avec des alésages d'un disque de matrice (32) du rotor (22) et des éléments de came de commande (36, 40) supérieur et inférieur qui peuvent être fixés de façon détachable sur un support de came (34, 38, 80) du bâti (10) et qui, pendant la rotation du rotor (22), guident au moyen de tronçons de came de commande (70, 72, 74) des têtes des poinçons de presse (28, 30), au moins un élément de came de commande (36, 40) étant formé, sur des côtés opposés des têtes de poinçons de presse, d'une partie de came de commande (68) située à l'intérieur radialement et d'une partie de came de commande (66) située à l'extérieur radialement qui peuvent être fixées de façon détachable sur le support de came (34, 38, 80), et chaque partie de came de commande pouvant, une fois la fixation détachée, être déplacée en s'éloignant radialement des têtes de poinçons de presse, **caractérisée en ce que** le support de came (34, 38, 80) est disposé radialement à l'intérieur des éléments de came de commande (36, 40), et **en ce que** les parties de came de commande (66, 68) sont mises en place sur le support de came (34, 38, 80) de telle façon que, après leur déplacement radial parallèlement à l'axe de rotor et leur passage devant les têtes de poinçons (60), elles peuvent être extraites vers le haut ou respectivement vers le bas.

2. Presse rotative selon la revendication 1, **caractérisée en ce qu'**un creux de la partie de came de commande extérieure (66) recevant les têtes de poinçons (60) présente un premier espace libre (84) intérieur pour recevoir partiellement les têtes de poinçons (60) lors du mouvement radial de la partie de came de commande extérieure (66, 66a, 66b) vers l'extérieur et, entre la partie de came de commande intérieure (68, 68a, 68b) et le support de came, un deuxième espace libre (86) est prévue pour la libération des têtes de poinçons lors du mouvement radial de la partie de came de commande intérieure.

3. Presse rotative selon la revendication 1 ou 2, **caractérisée en ce que** l'élément de came de commande ou respectivement les parties de came de commande (66, 68) présentent des tronçons de bride (76, 78) radiaux qui reposent sur une surface radialement plane du support de came, la surface radiale formant un guidage pour le mouvement radial de l'élément de came de commande ou respectivement de la partie de came de commande.

4. Presse rotative selon la revendication 3, **caractérisée en ce qu'**un tronçon de bride (76) de la partie de came de commande extérieure (66) radialement recouvre un tronçon de bride (78) de la partie de came de commande intérieure (68) radialement.

5. Presse rotative selon la revendication 4, **caractérisée en ce que** les tronçons de bride (76, 78) sont serrés l'un contre l'autre quand ils sont fixés au moyen de vis (82) sur le support de came (80).

6. Presse rotative selon les revendications 2 à 5, **caractérisée en ce que** la partie de came de commande intérieure (68a, 68b) radialement est fixée sur le support de came (80), et **en ce que** la partie de came de commande extérieure (66a, 66b) radialement est fixée sur la partie de came de commande intérieure (68a, 68b) radialement.

7. Presse rotative selon la revendication 6, **caractérisée en ce que** la partie de came de commande intérieure (68a) a un tronçon de bride (92) dirigé vers l'extérieur radialement qui recouvre la partie de came de commande extérieure (66a).

8. Presse rotative selon une des revendications 2 à 7, **caractérisée en ce que** les tronçons de came de commande (70, 72) sont en prise avec le côté inférieur des têtes de poinçons (60), et **en ce que** le tronçon de came de commande de la partie de came de commande extérieure (66) est également en prise avec le côté supérieur des têtes de poinçons de telle sorte que la partie de came de commande extérieure (66) est mobile vers l'extérieur radialement.

9. Presse rotative selon une des revendications 2 à 8, **caractérisée en ce que** les tronçons de bride (76, 78) au niveau des parties de came de commande reposent sur des tronçons de surface plans radiaux du support de came (80).
